# EUROPÄISCHE PATENTSCHRIFT

(11) **EP 3 338 039 B1**
(45) Veröffentlichungstag und Bekanntmachung des Hinweises auf die Patenterteilung: **31.03.2021**
(21) Anmeldenummer: 16757162.9
(22) Anmeldetag: 01.08.2016
(51) Int. Cl.: F25D 3/00, A61J 1/16, F25B 21/02

(54) **KONTAKTKÜHLUNG FÜR MEDIKAMENTE**
CONTACT COOLING FOR MEDICATIONS
REFROIDISSEMENT PAR CONTACT POUR DES MÉDICAMENTS

(30) Priorität: 18.08.2015 DE 102015113673
(43) Veröffentlichungstag der Anmeldung: 27.06.2018
(73) Patentinhaber: F+K Innovationen GmbH & Co.KG, 76534 Baden-Baden (DE)
(72) Erfinder: FUCHS, Karl-Heinz, 78315 Radolfzell (DE)
(74) Vertreter: Patentanwälte und Rechtsanwalt Weiß, Arat & Partner mbB
(86) Internationale Anmeldenummer: PCT/EP2016/068293
(87) Internationale Veröffentlichungsnummer: WO 2017/029105

(56) Entgegenhaltungen:
- WO-A1-2005/093344
- WO-A1-2006/001037
- DE-U1- 29 619 947
- DE-U1-202007 003 649
- US-A- 5 400 610
- US-A- 6 017 062
- US-B1- 7 308 796

## Beschreibung

### Technisches Gebiet

Die Erfindung betrifft ein Etui zur Kühlung von Medikamenten nach dem Oberbegriff des Anspruches 1.

### Stand der Technik

Aus dem Stand der Technik sind verschiedene energienetzabhängige elektrisch betriebene Kühlbehältnisse für das Kühlen von Medikamenten bekannt, welche aber großvolumig, unhandlich und nicht für den mobilen Einsatz tauglich sind. Ebenso gibt es die Kühltaschen bzw. Kühlboxen, bestückt mit Kühlakkus, welche im Eisfach des Kühlschrankes heruntergekühlt werden und ebenfalls sehr problematisch für einen längeren Kühlzyklus sind.

In diesem Zusammenhang wird auf die WO 2005/093344 A1 hingewiesen. Dort ist ein Plastikinsert als eine reine Halterung bzw. Positionsauflage für zu kühlende Gegenstände ausgeführt.

Weiter wird auf die US 5,400,610 A hingewiesen, welche eine Kühltasche offenbart, bei der eine Temperaturüberwachung über ein Thermometerelement im Deckel erfolgt.

Ausserdem wird in der US 7,308,796 B1 eine Kühlvorrichtung für Lebensmittel offenbart, welche einen Wärmetauscher und ein Verdampfungshohlraum offenbart.

Weiter wird auf die US 6,017,062 A hingewiesen, welche einen Sicherungsverschluss für einen Terminplaner offenbart.

Der Vollständigkeit halber wird noch auf die DE 296 19 947 U1 und WO 2006/001037 A1 hingewiesen, welche einen Kühlakku für Getränkekisten und eine Kühlwickelvorrichtung für Getränkebehälter aufzeigen.

Ausserdem wird auf die DE 20 2007 003 649 U1 hingewiesen, welche eine Konstruktion zur Kühlung von Getränken zeigt. Dabei sind Kühlstäbe vorhanden, welche durch Öffnungen durchgeschoben und platziert werden können, um die Kühlstäbe an die zu haltende Getränkeflasche anzupassen.

### Aufgabe der Erfindung

Aufgabe der Erfindung ist es, ein Kühletui für den mobilen Einsatz mit mobilem eingebautem Energieträger für das Kühlen von Medikamenten zur Verfügung zu stellen, welches auf Reisen, um die Kühlkette nicht zu unterbrechen, zum Einsatz kommen kann und als kleines handliches Behältnis die kühle Lagerung der benötigten Medikamente sicherstellt, um die Energienetzunabhängigkeit für mehrere Tage zu gewährleisten.

### Lösung der Aufgabe

Die Aufgabe wird durch die Merkmale des Anspruches 1 gelöst.

Bei dem erfindungsgemäßen Kühletuis handelt es sich um ein Etui für das kühle Lagern von wärmeempfindlichen Medikamenten wie vorbefüllte Spritzen, flüssige Injektionssubstanzen, wärmeempfindliche Feststoffe sowie flüssiges Medikamentenmaterial, Wirkstoffe und Trägersubstanzen.

Das Etui ist im Wesentlichen aus einer klappbaren Schale ein- oder mehrteilig aufgebaut mit integriertem Kühlaggregat sowie dem Systemherz, den Kontaktelementen, welche fest fixiert oder vom Anwender manuell je nach Platzbedarf variabel, steckbar angeordnet werden können.

Auf das Lagergut des Etuis wird über die Kontaktflächen Kälte übertragen, um die Kühltemperatur zu erreichen und um die Kälte der Kontaktelemente aufzunehmen.

Das Etui mit dem Kühlaggregat und Kontaktkühlelementen besteht aus verschiedenen Materialien wie Kunststoff, Aluminium, Kupfer sowie der Elektronik mit dem Energiespeicher, wobei das zu kühlende Produkt in diesem Zusammenhang eine untergeordnete Rolle spielt.

### Aufbau des Systems

Das Bodenteil des Etuis wird mit dem Deckel über ein Sicherungsschloss verriegelt, wobei die Temperaturanzeige für den Innenraum und des Lagergutes sichtbar in der Schale integriert ist.

In einer Schalenhälfte ist das Kühlaggregat auf Basis eines elektrothermischen Wandlers angeordnet, wobei der elektrothermische Wandler mit der Elektronik über eine austauschbare und aufladbare Batterie versorgt wird, welche ebenfalls in den Schalen fixiert ist.

Die Ladung der Batterie erfolgt über ein externes Netzgerät, welches mit dem Etui gekoppelt werden kann.

Der Ein- Ausschalter für das Kühlaggregat sowie des Etuis befindet sich an der Außengeometrie des Etuis.

Ein Ausführungsbeispiel des erfindungsgemäßen Kühletuis ist derart angeordnet, dass beim Öffnen beider Schalen der Kältetauscher als kühle Platte bzw. Lochplatte mit fixen oder austauschbaren Kühlstiften in verschiedenen geometrischen Formen machbar, sichtbar ist.

Die Oberfläche der Lochplatte bzw. Platte sowie die Kühlstifte oder Kühlrippen, Kühlflächen sind die Kühlkontaktgeber für das Lagergut, wobei die Kontaktpunkte variabel oder fix angeordnet sein können.

Eine weitere Besonderheit des Kühletuis ist das manuelle Setzen der Kühlstifte, Kühlgeometrien durch den Anwender.

Mit dieser Handhabung kann der Anwender je nach Lagergutabmaß die Kühlstifte, Kühlgeometrie auf Kontakt mit dem Lagergut setzen und die Kälteübertragung und Kältemengenübertragung auf das Lagergut festlegen, indem der Anwender die Position der Kontaktstellen festlegt und die Anzahl der Kontaktstellen bestimmt.

Dadurch wird vorteilhaft erreicht, dass das Lagergut je nach Lagervorschrift die gewünschte Lagertemperatur erhält und die Kühlkette nicht unterbrochen wird.

Es wird auch erreicht, dass im gleichen Etui verschiedene Medikamente mit verschiedenen Lagertemperaturen gelagert werden können oder in der Kombination gekühlte Medikamente mit nicht gekühlten Medikamenten im gleichen Behältnis aufbewahrt werden können.

Eine weitere Besonderheit des Kühletuis besteht darin, dass kein Lufthohlraum heruntergekühlt werden muss um Lagergut zu kühlen, sondern mit der Kontaktkühlung das Lagergut direkt beaufschlagt wird und der verbleibende Lufthohlraum sehr klein gehalten werden kann, wobei die verbleibende Luft natürlich automatisch mitgekühlt wird.

Die Kühlstifte oder wahlweise eine andere Kontaktgeometrie wie z.B. in Rippenform auch lagergutangepasste Geometrien können mit der Kühlplatte fest verbunden werden oder variabel über eine Konussteckverbindung bzw. zylindrische, eckige Geometrien angeordnet sein.

Die vorteilhafte lösbare Konusverbindung garantiert eine sichere Kälteübertragung von dem Kältetauscher der Kühlplatte über die Kontaktgeometrie auf das Lagergut.

Die Oberfläche der Kühlplatte sowie die Oberfläche der Kontaktgeometrie können mit einer Schutzschicht versehen sein, um gegen die Oxydation vorzubeugen, wobei die Schutzschicht den Kälteübergang nicht negativ beeinflussen darf.

Unter dem Kältetauscher der kalten Platte bzw. Lochplatte ist der elektrothermische Wandler adaptiert, welcher über seine Funktionalität aus der Lochplatte die Wärme abzieht und in den angedockten Wärmetauscher abgibt, d.h. der elektrothermische Wandler hat eine kalte und eine warme Seite.

Durch die Wärmeabfuhr des Wärmetauschers in die Atmosphäre kann die Lochplatte die benötigte Kühltemperatur behalten. Zur Unterstützung der Wärmeabfuhr kann zusätzlich ein Lüfter zum Einsatz kommen.

Auf der Kühlaggregatseite des Etuis sind Luft- und Zirkulationsschlitze am Außenumfang der Schale vorgesehen.

Mit diesem Etui können auf der Reise oder grundsätzlich empfindliche Medikamente mit kleinster Bauweise kühl gelagert werden. Es ist vorstellbar, dass dieses Etui außer einer standalone Ausführung auch als Gürtelaccessoir, Handgelenkaccessoir oder als Handtaschenetui zum Einsatz kommen kann, so dass der Patient immer sein gekühltes Medikament zur Verfügung hat.

Um dem Patient ein umfängliches, komplettes Applikationsspektrum anzubieten, kann das Etui auch als Kombination für gekühlte und nicht gekühlte Medikamente in einer Einheit zur Verfügung gestellt werden.

### Figurenbeschreibung

Weitere Vorteile, Merkmale und Einzelteile der Erfindung ergeben sich aus der nachfolgenden Beschreibung bevorzugter Ausführungsbeispiele sowie anhand der Zeichnungen.
Fig. 1 zeigt die Ansicht des Etuis 1 auf den Deckel 4 mit dem Temperaturanzeiger 3 und dem Sicherungsverschluss 2.
Fig. 2 zeigt eine Queransicht auf das Etui 1 mit Deckel 4, dem Bodenteil 5 sowie dem Ein- Ausschalter 7 und der Netzteiladaption 6 und den Luft- und Zirkulationsschlitzen 20 im Bodenteil 5.
Fig. 3 zeigt das aufgeklappte Etui 1, sichtbar im Deckel 4 den Sicherungsverschluss 2 sowie im Deckel die umlaufende Dichtung 8. Der Deckel ist in diesem Ausführungsbeispiel über ein Filmscharnier 17 mit dem Bodenteil 5 bewegbar verbunden.
   Im schalenförmigen Bodenteil 5 ist der Temperaturfühler und Anzeige 3 installiert.
   Über die Kühlkontaktstifte 9 mit unterschiedlicher Geometrie sowie der Kühlplatte 10 wird die Kühlung auf das Lagergut 11 übertragen.
Fig. 4 zeigt einen Längsschnitt durch das Etui 1 mit dem sichtbaren Lagergut 11, dem Deckel 4, Bodenteil 5 und die umlaufende Dichtung 8.
   Der Kältetauscher bzw. die Kühlplatte 10 mit fixen Kontaktstiften 9 sitzen auf dem elektrothermischen Wandler 12 zwischen der Isolierung 13 auf dem Wärmetauscher 14 hinter den Lüftungsschlitzen 20.
   Die Batterie 15 mit der Batterieklappe 16 ist ebenfalls ersichtlich.
Fig. 5 zeigt einen Querschnitt durch das Etui 1 mit fest verankerten Kontaktstiften 9 in der Kühlplatte 10 zwischen dem elektrothermischen Wandler 12 und der Isolierplatte 13 ist der Verdampfungshohlraum 21 für das entstehende Kondenswasser über dem Wärmetauscher 14 vorgesehen.
   Das Lagergut 11 hat über die Kühlplatte 10 und den Kontaktstiften 9, Kontakt zur Kälteübertragung.
Fig. 6 zeigt ein Ausführungsbeispiel mit der Kühllochplatte 19 über dem elektrothermischen Wandler 12 mit Lagergut 11.
   Die austauschbaren Kontaktstifte oder Kühlgeometrien 18 können je nach Erfordernis manuell umgesteckt werden und der Lagergutgeometrie angepasst werden.
Fig. 7 zeigt einen Querschnitt durch das Ausführungsbeispiel mit manuell austauschbaren konischen Verbindungsflächen 24 der Kontaktstifte 18 um das Lagergut 11 mit der Kältekühlung zu kontaktieren.
   Die Kontaktstifte 18 sitzen konisch oder zylindrisch in der Lochplatte 19. Ebenfalls sichtbar ist der Wärmetauscher 14 mit dem elektrothermischen Wandler 12 und der Isolierung 13.
Fig. 8 zeigt einen Querschnitt durch ein Ausführungsbeispiel des Etuis als Kombinationsausführung für gekühlte und nicht gekühlte Medikamente.
   Im Bodenteil 5 und Deckel 4 ist ein abgetrennter Bereich 23 installiert, um Platz für nicht gekühlte Medikamente zu generieren.

Im Deckel 4 ist bei dieser Ausführung die Batterie 14 mit der Elektronik untergebracht.

### Positionszahlenliste

- 1: Etui
- 2: Sicherungsverschluss
- 3: Temperaturanzeige
- 4: Deckel
- 5: Bodenteil
- 6: Netzteilanschluss
- 7: Ein- Ausschalter
- 8: Dichtung
- 9: Kühlkontaktstifte
- 10: Kühlplatte
- 11: Lagergut
- 12: elektrothermischer Wandler
- 13: Isolierplatte
- 14: Wärmetauscher
- 15: Batterie
- 16: Batterieklappe
- 17: Filmscharnier
- 18: Konisch steckbare Kühlkontaktelemente
- 19: Lochkühlplatte
- 20: Lüftungs- und Zirkulationsschlitze
- 21: Verdampfungshohlraum
- 22: Nicht gekühlte Medikamente
- 23: Abgetrennter Bereich
- 24: Konische Verbindungsfläche

## Patentansprüche

1. Etui zur Kühlung von Medikamenten bestehend aus einem Bodenteil (5) und einem Deckel (4),
**dadurch gekennzeichnet,**
**dass** das Bodenteil (5) eine Kühlplatte (10) mit Kühlkontaktstiften (9) umfasst, geeignet zur kühlkontaktierenden Aufnahme von Medikamenten, welche fest fixiert oder manuell je nach Platzbedarf variabel, steckbar anordnebar sind, wobei die Kühlplatte (10) mit einem Wärmetauscher (14) zusammenwirkt, wobei die Kühlkontaktstifte (9) mit der Kühlplatte (10) über eine Konussteckverbindung anordnebar sind, wobei zwischen der Kühlplatte (10) und dem Wärmetauscher (14) ein Verdampfungshohlraum (21) vorgesehen ist.

2. Etui nach Anspruch 1, **dadurch gekennzeichnet, dass** zwischen dem Bodenteil (5) und dem Deckel (4) eine Dichtung (8) angeordnet ist.

3. Etui nach einem der vorigen Ansprüche, **gekennzeichnet durch** eine Batterie (15).

4. Etui nach einem der vorigen Ansprüche, **dadurch gekennzeichnet, dass** der Deckel (4) eine Temperaturanzeige (3) aufweist.

5. Etui nach einem der vorigen Ansprüche, **dadurch gekennzeichnet, dass** der Deckel einen Sicherungsverschluss (2) umfasst.

## Claims

1. Case for cooling of medicines consisting of a bottom part (5) and a lid (4),
**characterized in**
**that** the bottom part (5) comprises a cooling plate (10) with cooling contact pins (9), suitable for receiving medicaments in a cooling-contacting manner, which can be arranged in a fixed manner or in a manually variable, stretchable manner, depending on the space requirement, whereby the cooling plate (10) cooperates with a heat exchanger (14), whereby the cooling contact pins (9) can be arranged with the cooling plate (10) via a conical plug-in connection, whereby an evaporation hollow space (21) is provided between the cooling plate (10) and the heat exchanger (14).

2. Case according to claim 1, **characterized in that** a seal (8) is arranged between the bottom part (5) and the lid (4).

3. Case according to one of the previous claims, **characterized in that** it comprises a battery (15).

4. Case according to one of the previous claims, **characterized in that** the lid (4) has a temperature indicator (3).

5. Case according to one of the previous claims, **characterized in that** the lid comprises a safety closure (2).

## Revendications

1. Etui pour le refroidissement de médicaments composé d'une partie de fond (5) et d'un couvercle (4),
**caractérisé par le fait**
**que** la partie de fond (5) comporte une plaque de refroidissement (10) avec des broches de contact de refroidissement (9), convenant pour la réception en contact de refroidissement de médicaments qui peuvent être disposés enfichables de manière fixe ou manuellement de manière variable selon l'espace requis, la plaque de refroidissement (10) coopérant avec un échangeur de chaleur (14), les broches de contact de refroidissement (9) avec la plaque de refroidissement (10) pouvant être disposées par l'intermédiaire d'une connexion enfichable conique, entre la plaque de refroidissement (10) et l'échangeur de chaleur (14) étant prévue une cavité d'évaporation (21).

2. Etui selon la revendication 1, **caractérisé par le fait qu'**un joint (8) est disposé entre la partie de fond (5) et le couvercle (4).

3. Etui selon l'une des revendications précédentes, **caractérisé par** une batterie (15).

4. Etui selon l'une des revendications précédentes, **caractérisé par le fait que** le couvercle (4) présente un affichage de température (3).

5. Etui selon l'une des revendications précédentes, **caractérisé par le fait que** le couvercle comporte un verrou de sécurité (2).
